# EUROPÄISCHE PATENTANMELDUNG

(11) **EP 0 741 246 A1**
(43) Veröffentlichungstag der Anmeldung: **06.11.1996**
(21) Anmeldenummer: 96106285.8
(22) Anmeldetag: 22.04.1996
(51) Int. Cl.: F04D 29/28, F04D 29/30

(54) **Radialgebläse**

(30) Priorität: 05.05.1995 DE 19516515
(71) Anmelder: Alcatel SEL Aktiengesellschaft, D-70435 Stuttgart (DE)
(72) Erfinder: Hopfensperger, Reinhold, 84181 Neufraunhofer (DE)
(74) Vertreter: Schätzle, Albin, Dipl.-Phys.

(57) **Zusammenfassung**

Die Erfindung betrifft ein Radialgebläse zum Fördern eines gasförmigen Mediums gegen hohen Gegendruck, beispielweise in Gasheizgeräten. Es besteht aus einem Gehäuse mit spiralförmiger Innenkontur und einem geschlossenen Gebläserad mit gekrümmten Schaufeln, bei dem der Durchmesser des Gebläserades sehr viel größer als seine Strömungsaustrittsbreite ist.

Es soll ein Radialgebläse geschaffen werden, welches im Vergleich zu einem bekannten Radialgebläse eine höhere Luftleistung besitzt ohne daß es ein größeres Geräusch erzeugt. Das ist dadurch erreicht, daß die Schaufeln (2) des Gebläserades im Einströmbereich rückwärts gekrümmt und im Ausstrombereich radial endend ausgebildet sind.

## Beschreibung

Die Erfindung betrifft ein Radialgebläse mit einem Gehäuse mit spiralförmiger Innenkontur und einem geschlossenen Gebläserad mit gekrümmten Schaufeln, bei dem der Durchmesser des Gebläserades sehr viel größer als seine Strömungaustrittsbreite ist. Ein solches Radialgebläse ist bekannt (EP-A-0410271). Das bekannte Radialgebläse ist zum Fördern eines gasförmigen Mediums in einer Vorrichtung mit großem Strömmungswiderstand vorgesehen, in welcher das geförderte Medium einen relativ hohen Gegendruck zu überwinden hat und welche selbst eine steile Druck-Volumen-Kennlinie aufweist, d. h. größere Änderungen des erzeugten Drucks führen nur zu geringen Änderungen des Volumenstroms. Bei dem bekannten Radialgebläse sind die Schaufeln des Gebläserades rückwärts gekrümmt. Ein bekanntes Radialgebläse, dessen Gebläserad einen Durchmesser von 130 mm aufweist und mit einer Drehzahl von etwa 3800 Umdrehungen pro Minute betrieben wird, liefert bei einem Druck des geförderten Medium von 415 Pascal einen Volumenstrom von 6,9 l/s.

Da bei den Geräten, in denen diese Radialgebläse eingesetzt werden, beispielweise in Gasheizgeräten, die zu überwindenden Gegendrücke ständig erhöht werden, ist es erforderlich, die Luftleistung der Radialgebläse zu erhöhen.

Das der Erfindung zugrundeliegende technische Problem besteht nun darin, ausgehend von dem bekannten Radialgebläse ein Radialgebläse zu schaffen, welches eine höhere spezifische Luftleistung besitzt ohne ein größeres Geräusch zu erzeugen oder welches bei gleicher Geräuscherzeugung wie das bekannte Radialgebläse eine wesentlich höhere Luftleistung besitzt. Diese höhere spezifische Luftleistung ist bei einer endlichen zur Verfügung stehenden Antriebsdrehzahl (z.B. bei einem kostengünstigen Asynchron-Spaltpolmotor) von großer Bedeutung. Dieses technische Problem ist erfindungsgemäß dadurch gelöst, daß die Schaufeln im Einströmbereich des Gebläserades rückwärts gekrümmt und im Ausströmbereich radial endend ausgebildet sind.

Ein solches Radialgebläse weist bei gleichem Druck und gleichem Volumenstrom im Vergleich mit dem bekannten Radialgebläse eine geringe Geräuschentwicklung auf.

Die Erfindung ist nachstehend anhand der Figuren 1 bis 3 erläutert. Es zeigen:
- Fig. 1: den Längsschnitt durch ein Gebläserad,
- Fig. 2: die Draufsicht auf das erfindungsgemäße Gebläserad gemäß Fig. 1 bei abgenommenem Deckel, und
- Fig. 3: die Schalldruckpegel eines Radialgebläses mit einem Gebläserad gemäß Fig. 2 im Vergleich zu Schalldruckpegeln eines Radialgebläses mit anderen Gebläserädern.

Wie aus Fig. 1 zu erkennen ist, besteht das geschlossene Gebläserad aus dem Unterteil 1 mit den beispielsweise einstückig daran befestigten Schaufeln 2 und dem Deckel 3. Bei dem gezeigten Ausführungsbeispiel ist die Länge der Schaufel 2 am unteren Ende, d. h. am Unterteil 1, länger als am oberen Ende, d. h. nahe dem Deckel 3. Das Gebläserad kann aus Metall oder Kunststoff bestehen.

Aus Fig. 2 ist die Krümmung der Schaufel 2 zu erkennen. Die Drehrichtung des Gebläserades ist durch den Pfeil 4 verdeutlicht. Wie aus Fig. 2 zu erkennen, sind die Schaufeln 2 - ausgehend von ihrem inneren Ende im Einströmbereich 5 - etwa auf ihrer halben Länge rückwärts gekrümmt ausgebildet. Danach ändert sich die Krümmung der Schaufel 2 und ihr Ende verläuft radial im Ausströmbereich 6.

In Fig. 3 ist der gemessene bewertete Schalldruckpegel L (A) von einem Radialgebläse bei mehreren Betriebspunkten aufgezeichnet, und zwar von einem Radialgebläse, welches mit verschieden ausgebildeten Gebläserädern ausgerüstet war. Bei dem einen Gebläserad waren die Schaufeln auf ihrer gesamten Länge rückwärts gekrümmt ausgebildet. An einem Radialgebläse mit einem solchen Gebläserad wurden die bewerteten Schalldruckpegel gemessen, welche mit b bezeichnet sind. Das Gebläserad des Radialgebläses, an dem die mit c bezeichneten Schalldruckpegel gemessen wurden, besaß ausschließlich radial endende Schaufeln. Das Gebläserad des Radialgebläses, an dem die mit a bezeichneten Schalldruckpegel gemessen wurden, war erfindungsgemäß ausgebildet.

## Patentansprüche

1. Radialgebläse mit einem Gehäuse mit spiralförmiger Innenkontur und einem geschlossenen Gebläserad mit gekrümmten Schaufeln, bei dem der Durchmesser des Gebläserades sehr viel größer als seine Strömmungsaustrittsbreite ist,
**dadurch gekennzeichnet**, daß die Schaufeln (2) im Einströmbereich (5) des Gebläserades rückwärts gekrümmt und im Ausströmbereich (6) radial endend ausgebildet sind.
